# EUROPÄISCHE PATENTSCHRIFT

(11) **EP 1 583 927 B1**
(45) Veröffentlichungstag und Bekanntmachung des Hinweises auf die Patenterteilung: **07.07.2010**
(21) Anmeldenummer: 03773408.4
(22) Anmeldetag: 01.12.2003
(51) Int. Cl.: F25C 5/04

(54) **EISHACKER**
ICE CRUSHER
BROYEUR A GLACE

(30) Priorität: 15.01.2003 CH 56032003
(43) Veröffentlichungstag der Anmeldung: 12.10.2005
(73) Patentinhaber: MOHA Moderne Haushaltwaren AG, CH-3052 Zollikofen (CH)
(72) Erfinder: Herren, Bruno, CH-6052 Hergiswil (CH)
(74) Vertreter: Schneider Feldmann AG Patent- und Markenanwälte
(86) Internationale Anmeldenummer: PCT/CH2003/000789
(87) Internationale Veröffentlichungsnummer: WO 2004/063647

(56) Entgegenhaltungen:
- FR-A- 743 298
- US-A- 281 644
- US-A- 2 484 391
- US-A- 2 546 739
- US-A- 4 479 719
- US-B1- 6 332 704

## Beschreibung

Die vorliegende Erfindung betrifft einen Eishacker gemäss Oberbegriff des Patentanspruches 1 zum Hacken, Brechen und Zerkleinern von Eis und anderen flüssigen gefrorenen Lebensmitteln.

Zwiebel- und Gemüsehacker sind aus der EP-B-0'345'223 und der WO01/58652 der Anmelderin bekannt. Sie weisen ein über das zu zerkleinernde Gut stülpbares Gehäuse und ein in dem Gehäuse geführtes, mittels eines Betätigungsmechanismus mit einem Druckknopf und einem Stössel gegen die Kraft einer Feder, verschiebbares Messer auf. Das Messer umfasst eine zylindrische Achse an deren unterem Ende ein tellerförmiger Messerhalter aufsitzt. An der Unterseite des Messerhalters sind eine oder mehrere nach unten ragende Klingen befestigt, welche in der Draufsicht meist wellen- oder sternförmig gestaltet sind. Das Messer lässt sich gegen die Kraft der Feder nach unten verschieben bis die Klinge das Hackgut vollständig durchdrungen hat und auf eine Bodenplatte des Hackers aufschlägt. Für die einwandfreie Funktion aller bekannten Hacker ist es entscheidend, dass die unteren

Schneiden oder Schneidkanten der Klingen exakt in einer horizontalen Ebene liegen.

Obwohl die Hacker nicht dazu vorgesehen sind, werden mit den bekannten Hackern häufig Eiswürfel zerkleinert um feinere Eisstückchen für Cocktails, Drinks oder zum Anrichten von Lebensmitteln zu erhalten. Das Hacken von Eis kann die bekannten Klingen sehr leicht abstumpfen und verbiegen. Verbogenen Klingen verklemmen leicht mit dem Abstreifer und beeinträchtigen dadurch die Funktionstüchtigkeit des Hackers ganz entscheidend.

Eine gattungsgemässe Vorrichtung ist in der US-2 484 391 offenbart.

Es ist daher die Aufgabe der vorliegenden Erfindung ein Gerät zur Verfügung zu stellen, das diese Nachteile behebt.

Diese Aufgabe durch einen Eishacker gemäss der vorliegenden Erfindung gelöst.

Im Folgenden werden anhand der beiliegenden Zeichnungen Ausführungsbeispiele der Erfindung beschrieben. Es zeigen:
- Fig. 1: einen partiellen Längsschnitt durch einen Eishacker gemäss einer Ausführungsform der Erfindung;
- Fig. 2a: einen Längsschnitt durch einen Becher gemäss einer bevorzugten Ausführungsform der Erfindung;
- Fig. 2b: eine Sicht von oben in einen Becher gemäss Figur 2a;
- Fig. 3a: einen Längsschnitt durch einen Shakeraufsatz mit Deckel;
- Fig. 3b: eine Sicht von oben auf den geöffneten Shakeraufsatz (ohne Deckel) gemäss Fig. 3a;
- Fig. 4a: eine Teilansicht eines Messers gemäss einer bevorzugten Ausführungsform der Erfindung;
- Fig. 4b: eine Teilansicht einer Schneide gemäss einer weiteren bevorzugten Ausführungsform der Erfindung;
- Fig. 4c: einen Längsschnitt durch eine Schneide eines Messers gemäss Figur 4a; und
- Fig. 4d: einen Längsschnitt durch die Schneide gemäss Figur 4b.

Der in Figur 1 dargestellte Eishacker umfasst ein Gehäuse, das aus einem mehrteiligen Oberteil 2 und einem vorzugsweise einteiligen Unterteil oder Becher 3 besteht. Der Becher 3 ist mit dem Oberteil 2 mittels eines Bajonettverschlusses 33 oder dergleichen verbunden. Ähnlich wie bei den bekannten Zwiebel- und Gemüsehacker ist im Gehäuseoberteil 2 ein Betätigungsmechanismus 4 konzentrisch gelagert und geführt, der einen Druckknopf 17 mit Kappe 18 umfasst. Im Gehäuseoberteil ist ein, mittels des Betätigungsmechanismus 4 gegen die Kraft einer Feder, verschiebbares Messer 5 angebracht. Der Betätigungsmechanismus 4 umfasst einen bekannten und daher nicht in der Figur 1 im einzelnen dargestellten Fortschaltmechanismus. Der Fortschaltmechanismus stellt sicher, dass das Messer 5 mit jeder Auf- und Abbewegung einen bestimmten Winkel um seine Längsachse rotiert. Diese Rotationsbewegung stellt sicher, dass das Messer nicht auf der Stelle hackt. Im Gegensatz zu den bekannten Gemüsehackern kann beim vorliegenden Eishacker auf einen, über das Messer stülpbaren, Abstreifer verzichtet werden.

Das Messer 5 umfasst eine zylindrische Achse 11 an deren unterem Ende eine horizontal angeordnete tellerförmige Tragplatte 6 aufsitzt. An der Unterseite der Tragplatte sind eine oder mehrere nach unten ragende Klingen 51 befestigt, welche in der Draufsicht meist wellen- oder sternförmig gestaltet sind. Die vorliegende Erfindung kann mit allen bekannten vorgenannten Klingenformen verwirklicht werden. Aus Kostengründen werden Achse 11 und Tragplatte 6 meist einstückig im Spritzguss hergestellt, wobei die Klinge 51 in einem oberen Bereich umspritzt und dadurch unlösbar an der Tragplatte 6 befestigt ist. Um der Belastung beim Eishacken standzuhalten ist das Messer 5 vorzugweise aus stabilem Klingenblech von 0.3 bis 0.5, besonders bevorzugt 0.4 mm Dicke D gefertigt.

Gemäß der vorliegenden Erfindung sind die Höhe H_{K} der Klinge 51, die Höhe des Bechers H_{B} und der durch den Betätigungsmechanismus 4 begrenzte maximale Vertikalweg des Messers 5 so gewählt und aufeinander abgestimmt, dass die Schneide 52 in ihrer untersten Stellung nicht in Kontakt mit einem Becherboden 31 kommt. Es bleibt also auch in der untersten Messerposition (in der Figur 1 strichliniert angedeutet) ein Luftspalt H_{S} zwischen den nach unten gerichteten Spitzen von Zähnen 53 der Schneide 52 und dem Becherboden 31.

Wie im weiteren noch ausgeführt wird, erfüllt der Becher eine Doppelfunktion und wird auch als Shakerunterteil benutzt. Er ist daher in einer bevorzugten Ausführungsform aus Edelstahl gefertigt. Der Luftspalt H_{S} verhindert also ein direktes Aufschlagen der Schneide 52 mit dem Edelstahlboden und dadurch ein ungewolltes Abstumpfen der Klinge und ein Beschädigen und Zerkratzen des Bodens 31. Die Höhe des Luftspaltes H_{S} beträgt vorzugsweise zwischen 1 und 7 mm, besonders bevorzugt zwischen 3 und 5 mm.

Während bei den bekannten Hackern ein solcher Luftspalt als absolut unerwünscht ist, da er zu einer inakzeptablen Funktionseinschränkung führt, ist beim vorliegenden neuen Eishacker ein vollständiges Durchdringen der zu hackenden Eiswürfel nicht nötig. Die Eiswürfel werden von der stabilen Klinge 51 auseinander gesprengt, und müssen nicht vollständig durchschnitten werden.

Diese Sprengwirkung der Klinge wird durch bevorzugte Ausgestaltungen Schneide noch unterstützt. In der in der Figur 4a und 4c gezeigten Klinge sind die Zähne beidseitig angeschliffen, wobei der Schneidenwinkel γ vorzugsweise zwischen 30 und 100° gewählt ist. Bei der in der Figur 4b und 4c gezeigten Klinge sind die Zähne nur einseitig angeschliffen und der Schneidenwinkel γ' beträgt um die 45°.

Die Verzahnung der Klinge kann je nach Klingenmaterial und Herstellungskosten gewählt werden. Zwei mögliche Zahnformen sind in den Figuren 4a und 4b dargestellt. Beim Hacken der harten und spröden Eiswürfel liegt ein entscheidender Vorteil der gezahnten Klingen, dass die Zähne, respektive die Zahnspitzen, das Eindringen in das zu hackende Eis erleichtern.

In einer weiteren, nicht dargestellten Ausführungsform sind die Zähne, abwechselnd seitlich aus der Vertikalebene der

Klinge gebogen und verstärken dadurch nochmals die Sprengwirkung der Eishackerklinge. Die Zähne können auch um ihre Längsachse verdreht aus der Vertikalebene des Klingenbleches gebogen sein, so dass die Spitzen der Zähne im wesentlichen noch in der Ebene liegen und mit relativ kleinem Widerstand in das Eis eindringen können und die Sprengwirkung durch die Torsion der Zähne beim weiteren Eindringen enorm gesteigert ist.

In der Figur 2b ist eine auf den Becher 3 angepasste Unterlage 7, vorzugsweise aus einem weichen Elastomer wie Silikon, dargestellt. Die Unterlage 7 kann fest oder lösbar mit dem Becherboden 31 und/oder einem umlaufenden peripheren Standring 32 verbunden sein. Beim Hacken verhindert sie Unterlage 7 ein Zerkrätzen der Arbeitsoberfläche, dämpft die Schläge und bewirkt eine Rutschsicherung des Hackers 1 auf einer Arbeitsoberfläche. Ist das Eis bis zur gewünschten Grösse zerkleinert, so kann der Becher 3 mittels des Bajonettverschlusses 33 vom Oberteil 2 und durch Anheben von der Unterlage 7 entfernt werden und der Oberteil 2 kann mit der Klinge auf die nun freie Unterlage 7 gestellt werden. Das Abstellen des Messers 5 auf der Unterlage 7 schützt gleichzeitig Schneide 52 und auch die Arbeitsoberfläche vor Beschädigungen. Die Unterlage 7 hat vorzugsweise einen peripher verdickten umlaufenden Randwulst 71, der verhindert, dass vom Messer 5 oder von Anderen Teilen des Oberteils 2 ablaufendes oder -tropfendes Schmelzwasser auf eine darunterliegende Arbeitsoberfläche laufen kann.

Die Seitenwand 30 des Bechers 3 verbreitert sich mit einem Winkel α nach oben hin, so dass bei abgenommenem Hackeroberteil 2 ein passender Shakeraufsatz 8 klemmend befestigbar ist. Der Aufsatz 8 verfügt, wie in der Figur 3 dargestellt über eine, sich nach unten mit einem Winkel β verjüngende Seitenwand 81, welche nach oben hin in über Konus 82 in Hals 83 übergeht. Im Hals 83 ist in bekannter Manier eine Siebplatte 84 mit Ausgiessöffnungen 85 angebracht und zum verschliessen kann Deckel 9 aufgesetzt werden. Die Winkel α und β (zwischen 1 und 15°, im bevorzugten Ausführungsbeispiel 4°) und die Durchmesser von oberem Becherbereich und unterer Aufsatzwand sind so aufeinander abgestimmt, das der Aufsatz bis annähernd zum Übergang von Wand 81 zum Konus 82 in den Becher gesteckt werden kann und dadurch zum Becher hin eine ausreichende Abdichtung für Flüssigkeiten erreicht wird.

Die Innenwand des Bechers ist vorzugsweise mit einer Gradierung in 10 Deziliterschritten versehen und der Shakeraufsatzdeckel 9 fasst vorzugsweise ein Volumen von 40 Millilitern, was einem wichtigen Mass für Barkeeper entspricht.

Um den Hygieneansprüchen im Küchen und Barbereich zu genügen sind Hackeroberteil, Becher, Shakeraufsatz und Deckel aus

Edelstahl und/oder aus lebensmittelzugelassenem Kunststoffgefertigt. Je nach Design und Preissegment sind alle Kombinationen der vorgenannten Materialien möglich.

### Liste der Bezugszeichen

- 1: Eishacker
- 2: Gehäuseoberteil
- 3: Becher
- 4: Betätigungsmechanismus
- 5: Messer
- 6: Tragplatte
- 7: Unterlage
- 8: Aufsatz
- 9: Deckel
- 11: Achse
- 12: Tragplatte
- 13: Versteifungsrippe
- 17: Druckknopf
- 18: Kappe
- 19: Stossdämpfer
- 20: Gehäuseaussenwand
- 21: Gehäuseboden
- 30: Becherwand
- 31: Becherboden
- 32: Standfläche
- 33: Bajonettverschluss
- 51: Klinge
- 52: Schneide, 52' Schneide
- 53: Zähne, 53' Zähne
- 71: Randwulst
- 81: Aufsatzwand
- 82: Konus
- 83: Hals
- 84: Siebplatte
- 85: Ausgiessöffnungen

## Patentansprüche

1. Handbetriebener Hacker (1) zum Zerkleinern von Eis, mit einem über das zu zerkleinernde Gut stülpbaren Gehäuse mit einem Gehäuseoberteil (2) und einem unten geschlossenen becherförmigen Gehäuseunterteil (3), wobei das Gehäuseoberteil (2) lösbar mit dem Gehäuseunterteil (3) verbindbar ist, und wobei eine im Gehäuseoberteil (2) geführte, mittels eines Betätigungsmechanismus (4) mit einem Druckknopf (17) nach unten verschiebbare Achse (11) vorhanden ist, die an ihrem unteren Ende ein mit einer gezahnten Schneide (52) versehenes Messer (5) trägt, und wobei eine Höhe H_{K} der Klinge (51), eine Höhe H_{B} des Bechers (5) und ein durch den Betätigungsmechanismus (4) begrenzter maximaler Vertikalweg des Messers (5) so gewählt und aufeinander abgestimmt sind, dass die Schneide (52) in ihrer untersten Stellung nicht in Kontakt mit einem Becherboden (31) kommt, so dass in dieser untersten Messerposition ein Luftspalt H_{S} zwischen den nach unten gerichteten Spitzen der Zähne (53) der Schneide (52) und dem Becherboden (31) besteht, **dadurch gekennzeichnet, dass** die Achse (11) gegen die Kraft einer Feder (14) nach unten verschiebbar ist, und dass der Betätigungsmechanismus (4) einen Fortschaltmechanismus aufweist.

2. Hacker (1) nach Anspruch 1, **dadurch gekennzeichnet, dass** die Zähne (53, 53') des Messers (5) ein- oder beidseitig angeschliffen sind, wobei der Schneidenwinkel (y,y') zwischen 30° und 100°, vorzugsweise bei 90° für die beidseitig angeschliffenen und 45° für die einseitig angeschliffenen, gewählt ist.

3. Hacker (1) nach Anspruch 1 oder 2, **dadurch gekennzeichnet, dass** die Zähne (53), entweder i) abwechselnd seitlich aus der Vertikalebene einer Klinge (51) des Messers (5) gebogen, oder ii) um ihre Längsachse verdreht aus der Vertikalebene des Klingenbleches gebogen sind, so dass die Spitzen der Zähne (53) im wesentlichen noch in der Ebene liegen, und **dadurch** die Sprengwirkung beim Eishacken verstärken.

4. Hacker (1) nach einem der vorhergehenden Ansprüche 1 bis 3, **dadurch gekennzeichnet, dass** der Becher (3) bei entferntem Hackeroberteil (2) mit einem Shakeraufsatz (8) im wesentlichen flüssigkeitsdicht lösbar verbindbar ist.

5. Hacker (1) nach Anspruch 4 **dadurch gekennzeichnet, dass** der Becher (3) sich nach oben hin um einen Winkel α erweitert und der Aufsatz (8) eine, sich nach unten mit einem Winkel β verjüngende Seitenwand (81) aufweist, welche nach oben hin in einen Konus (82) übergeht, und dass die Durchmesser von oberem Becherbereich und unterer Aufsatzwand so aufeinander abgestimmt sind, das der Aufsatz bis annähernd zum Übergang von Wand (81) in Konus (82) in den Becher steckbar ist und **dadurch** zum Becher hin eine ausreichende Abdichtung für Flüssigkeiten erreicht wird.

6. Hacker nach Anspruch 5, **dadurch gekennzeichnet, dass** die Winkel α und β zwischen 1 und 15°, vorzugsweise 4° betragen.

7. Hacker (1) nach einem der vorhergehenden Ansprüche 1 bis 6, **dadurch gekennzeichnet, dass** er eine auf den Becher (3) angepasste Unterlage (7), vorzugsweise aus einem weichen rutschsichernden Elastomer wie Silikon, umfasst.

8. Hacker (1) nach Anspruch 7, **dadurch gekennzeichnet, dass** die Unterlage (7) einen peripher verdickten umlaufenden Randwulst (71) aufweist.

## Claims

1. A manually-operated crusher (1) for crushing ice, comprising a housing, which can be placed over the item, which is to be crushed, comprising an upper housing part (2) and a cup-shaped lower housing part (3), which is closed on the bottom, wherein the upper housing part (2) can be connected to the lower housing part (3) so as to be capable of being detached and wherein an axis (11) is available, which is guided in the upper housing part (2) and which can be displaced downwardly by means of an actuation mechanism (4) comprising a push-button (17), the lower end of said axis (11) supporting a knife (5), which is provided with a serrated cutting edge (52) and wherein a height H_{K} of the blade (51), a height H_{B} of the cup (5) and a maximal vertical travel of the knife (5), which is defined by the actuating mechanism (4), are chosen and adapted to one another in such a manner that the cutting edge (52), in its lowermost position, does not come into contact with the bottom of a cup (31), so that, in this lowermost measuring position, an air gap H_{S} exits between the tips of the teeth (53) of the cutting edge (52), which point downwardly, and the bottom of the cup (31), **characterized in that** the axis (11) can be displaced downwardly against the force of a spring (14) and **in that** the actuating mechanism (4) encompasses an advancing mechanism.

2. The crusher (1) according to claim 1, **characterized in that** the teeth (53, 53') of the knife (5) are abraded on one or both sides, wherein the edge angle (y, y') is chosen to be between 30° and 100°, preferably 90° for the teeth, which are abraded on both sides and 45° for the teeth, which are abraded on one side.

3. The crusher (1) according to claim 1 or 2, **characterized in that** the teeth (53) are either i) alternately bent laterally out of the vertical plane of a blade (51) of the knife (5) or ii) are bent out of the vertical plane of the blade plate so as to be twisted about their longitudinal axis, so that the tips of the teeth (53) are substantially still located in the plane and thus reinforce the explosive effect in response to the crushing of ice.

4. The crusher (1) according to one of the preceding claims 1 to 3, **characterized in that** the cup (3) comprising a shaker attachment (8) can be detachably connected so as to be substantially impermeable to liquid when the crusher upper part (2) is removed.

5. The crusher (1) according to claim 4, **characterized in that** the cup (3) widens upwardly about an angle α and that the attachment (8) encompasses a side wall (81), which narrows downwardly at an angle β and which transfers upwardly into a cone (82) and **in that** the diameters of the upper cup area and lower attachment wall are adapted to one another in such a manner that the attachment can be inserted into the cup approximately up to the transition of wall (81) into cone (82) and **in that** a sufficient seal for liquids is thus attained towards the cup.

6. The crusher according to claim 5, **characterized in that** the angles α and β are between 1 and 15°, preferably 4°.

7. The crusher (1) according to one of the preceding claims 1 to 6, **characterized in that** it comprises a support (7), which is adapted to the cup (3), preferably consisting of a soft, slip-proof elastomer, such as silicon.

8. The crusher (1) according to claim 7, **characterized in that** the support (7) encompasses a peripherally thickened revolving edge flaring (71).

## Revendications

1. Broyeur à glace manuel (1) pour piler de la glace, avec un boîtier susceptible de se retourner sur le produit à piler, avec une partie supérieure de boîtier (2) et avec une partie inférieure de boîtier (3) en forme de gobelet, fermé sur le dessous, la partie supérieure de boîtier (2) étant susceptible d'être assemblée de façon amovible avec la partie inférieure de boîtier (3), un axe (11) guidé dans la partie supérieure de boîtier (2) susceptible de se déplacer vers le bas, au moyen d'un mécanisme de manoeuvre (4) avec un bouton poussoir (17) étant présent, qui sur son extrémité inférieure porte un couteau (5) muni d'un tranchant denté (52) et une hauteur H_{K} de la lame (51), une hauteur H_{B} du gobelet (5) et une course verticale maximale du couteau (5) limitée par le mécanisme de manoeuvre (4) étant choisies et adaptées l'une à l'autre de sorte que dans sa position la plus basse, le couteau (52) n'entre pas en contact avec le fond du gobelet (31), pour que dans cette position la plus basse du couteau il reste une fente d'aération Hs entre les pointes dirigées vers le bas des dents (53) du couteau (52) et le fond du gobelet (31), **caractérisé en ce que** l'axe (11) est déplaçable vers le bas contre la force d'un ressort (14) et **en ce que** le mécanisme de manoeuvre (4) comporte un mécanisme d'avancement par crans.

2. Broyeur (1) selon la revendication 1, **caractérisé en ce que** les dents (53, 53') du couteau (5) sont affûtées sur une face ou sur les deux faces, l'angle de coupe (y,y') étant choisi entre 30° et 100°, de préférence à 90° pour celles qui sont affutées sur les deux faces et à 45° pour celles qui sont affûtées sur une face.

3. Broyeur (1) selon la revendication 1 ou 2, **caractérisé en ce que** les dents (53), sont soit i) recourbées alternativement latéralement hors du plan vertical d'une lame (51) du couteau (5) ou ii) tordues autour de leur axe longitudinal hors du plan vertical de la tôle de la lame, de sorte que les pointes des dents (53) se situent sensiblement encore dans le plan et renforcent de ce fait l'effet d'éclatement lors du broyage de la glace.

4. Broyeur (1) selon l'une quelconque des revendications 1 à 3, **caractérisé en ce que**, lorsque la partie supérieure du broyeur (2) est retirée, le gobelet (3) est susceptible d'être assemblé de façon amovible, de manière sensiblement étanche aux liquides avec un chapeau de shaker (8).

5. Broyeur (1) selon la revendication 4 **caractérisé en ce que** le gobelet (3) s'évase vers le haut de la valeur d'un angle α et le chapeau (8) comporte une paroi latérale (81) se rétrécissant vers le bas de la valeur d'un angle β, qui passe vers le haut dans un cône (82) et **en ce que** les diamètres de la zone supérieure du gobelet et de la paroi inférieure du chapeau sont adaptés de sorte que le chapeau soit emboîtable dans le gobelet jusqu'à approximativement le passage de la paroi (81) dans le cône (82) et qu'il soit atteint de ce fait dans le gobelet une étanchéité suffisante aux liquides.

6. Broyeur selon la revendication 5, **caractérisé en ce que** les angles αβ et β sont de 1 à 15°, de préférence de 4°.

7. Broyeur (1) selon l'une quelconque des revendications précédentes 1 à 6, **caractérisé en ce qu'**il comprend un support (7) adapté au gobelet (3), de préférence en un élastomère souple antidérapant comme le silicone.

8. Broyeur (1) selon la revendication 7, **caractérisé en ce que** le support (7) comporte un bourrelet marginal périphérique (71) surépaissi sur son pourtour.
